# NEUE EUROPÄISCHE PATENTSCHRIFT

(11) **EP 0 162 952 B2**
(45) Veröffentlichungstag und Bekanntmachung des Hinweises auf die Entscheidung über den Einspruch: **23.12.1992**
(45) Hinweis auf die Patenterteilung: 04.10.1989
(21) Anmeldenummer: 84112789.7
(22) Anmeldetag: 24.10.1984
(51) Int. Cl.: H01H 1/20, H01H 50/54

(54) **Schaltbrücke für elektrische Schaltgeräte, insbesondere für Schütze**
Switching bridge for electrical switching devices, particularly for contactors
Pont de commutation pour appareils de commutation électriques, notamment pour contacteurs

(30) Priorität: 31.03.1984 EP 84103593
(43) Veröffentlichungstag der Anmeldung: 04.12.1985
(62) Teilanmeldung aus: 88104209.7
(73) Patentinhaber: SQUARE D COMPANY (DEUTSCHLAND) GMBH, 51709 Marienheide (DE)
(72) Erfinder: Lemmer, Helmut, D-5277 Marienheide-Kalsbach (DE)
(74) Vertreter: Köhne, Friedrich, Dipl.-Ing.

(56) Entgegenhaltungen:
- CH-A- 235 649
- CH-A- 418 435
- DE-A- 1 909 460
- DE-A- 2 461 782
- DE-C- 1 011 962
- DE-C- 1 071 198
- DE-C- 1 102 863
- GB-A- 417 567
- US-A- 3 324 270
- US-A- 4 006 322

## Beschreibung

Die Erfindung bezieht sich auf eine Schaltbrücke für elektrische Schaltgeräte, insbesondere für Schütze, mit einer Anzahl neben- und/oder übereinander in Fenstern beweglich angeordneter Kontaktbrücken, welche an ihren Enden Kontaktstücke tragen und welche unter dem Druck je einer Kontaktfeder stehen, wobei jede Kontaktfeder als konvex zu der zugehörigen Kontaktbrücke gebogene Blattfeder ausgebildet ist und die Kontaktfeder im mittleren Bereich eine Raststelle aufweist, welche mit der benachbarten Fensterwandung formschlüssig zusammenwirkt, und wobei die Enden der Kontaktfeder und die Enden der Kontaktbrücke derart konkav abgebogen sind und miteinander zusammenwirken, daß die Kontaktbrücke in Längsrichtung von der Kontaktfeder und in Querrichtung von den Seitenwänden des Fensters gehalten ist.

Eine Schaltbrücke der vorgenannten Art ist aus der GB-A-417 567 bekannt.

Weitere Schaltbrücken sind beispielsweise aus der DE-A-1 909 460 in den verschiedensten Ausführungen bekannt. Gemeinsam ist diesen Schaltbrücken aber, daß sämtliche Kontaktfedern als Spiralfedern ausgebildet und derart in die jeweiligen Fenster eingesetzt sind, daß sie sich einerseits entweder an der oberen oder unteren Wand des Fensters und andererseits an der betreffenden Kontaktbrücke abstützen. Diese Konstruktion bringt den Nachteil mit sich, daß nur eine manuelle Fertigung der Schaltbrücke möglich ist, d. h. daß jede Kontaktbrücke mit der dazugehörigen spiralförmigen Kontaktfeder von Hand in das betreffende Fenster eingesetzt werden muß. Ein weiterer Nachteil besteht darin, daß die Spiralfeder nur in der Mitte auf die betreffende Kontaktbrücke drückt und keine Halterung der Kontaktbrücke bewirken kann. Daher muß jede Kontaktbrücke, in ihrer Längsrichtung gesehen, mit beiderseitigen Vorsprüngen oder sonstigen Führungsstücken versehen werden, die meist um die Ränder des Fensters greifen und die Kontaktbrücke auf diese Weise in ihrer Längsrichtung unverschieblich halten. Bei der sehr großen Zahl von Schaltbewegungen, die jede Kontaktbrücke in dem Fenster ausführen muß, ergibt sich ein außerordentlich großer Abrieb sowohl des meist aus Kunststoff bestehenden Materials der Schaltbrücke im Bereich der Fenster als auch an den Kontaktbrücken selbst. Dieser Abrieb kommt zumindest teilweise auf die Kontaktstücke, die dadurch verschmutzt werden. Dadurch wird die Kontaktsicherheit im Laufe der Betriebszeit sehr beeinträchtigt.

Aus der DE-C-1 071 198 ist eine Schaltbrücke für elektrische Schaltgeräte bekannt, bei der eine in einem Fenster beweglich angeordnete Kontaktbrücke unter dem Druck einer konvex zur Kontaktbrücke gebogenen Blattfeder steht, deren Enden konkav abgebogen sind. Diese Blattfeder weist im mittleren Bereich eine Raststelle auf, die mit einem Verschlußstück des Fensters formschlüssig zusammenwirkt. Die Kontaktbrücke wird in Querrichtung von den Seitenwänden des Fensters gehalten. Bei dieser Konstruktion geht es darum, ein Auswechseln der Schaltbrücke zu ermöglichen, wenn diese mit aufgebogenen Lichtbogenleithörnern versehen ist. Zu diesem Zweck ist am oberen Ende eines Stößels ein Kopf angeordnet. Das Fenster wird durch einen Schlitz gebildet, der, von der oberen Stirnseite des Kopfes ausgehend, eingearbeitet wird, so daß zwei seitliche Wangen verbleiben. In diese Wangen greift ein Verschlußstück ein, das über der eingesetzten Schaltbrücke angebracht ist. Das Verschlußstück wird durch ein Zylinderstück gesichert, das am stirnseitigen Ende des Kopfes durch einen Bajonettverschluß befestigt ist. Auf diese Weise kann die Brücke nach Lösen des Zylinderstückes und des Verschlußstückes nach oben aus dem Schlitz herausgenommen werden. Eine automatische Bestückung der Kontaktbrücken ist hierbei nicht möglich bzw. beabsichtigt.

Desweiteren ist aus der DE-C-1 011 962 eine Blattfederanordnung für die Fremdfederung und Halterung einerfrei beweglichen Kontaktbrücke für elektrische Schalter bekannt. Hierbei liegt eine bewegliche Kontaktbrücke auf einem isolierenden Sockel und kann längs einer fest mit dem Sockel befestigten Führungsleiste auf- und abbewegt werden. Die Führungsleiste durchragt eine mittlere rechteckige Öffnung der Kontaktbrücke. Auf der Führungsleiste sitzt ferner eine oval- bis nierenähnlich in sich zusammengebogene Blattfeder, deren von der Kontaktbrücke abliegenden Enden in Aussparungen der Führungsleiste gehalten sind.

Außerdem ist aus der US-A-4 006 322 eine Schaltvorrichtung bekannt, bei der federnde Kontaktbrücken eingesetzt sind, die mit zwei nach den Enden zu verlaufenden Längsschlitzen versehen sind, so daß vier Arme mit je einem Konktaktstück entstehen. Diese in Seitenansicht hutförmigen Kontaktbrücken haben infolge ihrer Gestaltungsweise lange abgekantete federnde Arme, wobei die die Kontaktstücke tragenden Enden ebenfalls abgekantet sind. Am flachen mittleren Teil der Kontaktbrücken greift jeweils eine Schraubenfeder an, die als Kontaktfeder dient.

Der Erfindung liegt die Aufgabe zugrunde, eine Schaltbrücke zu schaffen, welche einmal eine automatische Fertigung, d. h. Bestückung mit Kontaktbrücken gestattet, bei welcher ferner der Abrieb praktisch vermieden wird und welche eine hohe Kontaktsicherheit gewährleistet.

Die gestellte Aufgabe wird erfindungsgemäß dadurch gelöst, daß die Kontaktfeder auf beiden Seiten der Raststelle je einen zu den Enden zu verlaufenden Längsschlitz aufweist, so daß zu beiden Seiten des jeweiligen Schlitzes federnde Arme entstehen, daß die Kontaktbrücke mit zwei nach den Enden zu verlaufenden Längsschlitzen versehen ist, daß die so gebildeten vier, paarweise parallel zueinander verlaufenden Arme je ein Kontaktstück tragen, und daß die Kontaktbrücke zwischen den Enden geradlinige Längskanten aufweist.

Es hat sich überraschenderweise in der Praxis erwiesen, dadurch diese vorerläuterte Ausbildung der Schaltbrücke auch nach längerer Zeit praktisch kein Abrieb auftritt. Die maschinelle Fertigung ist deshalb einfach durchzuführen, weil jede Kontaktbrücke zusammen mit einer aufliegenden Blattfeder maschinell gefaßt werden kann. Unter leichtem Zusammendrücken der Blattfeder kann diese dann mit der Kontaktbrücke in das Fenster leicht eingeschoben werden, ohne daß ein Verkanten oder dgl. erforderlich ist. Wenn nun die Blattfeder losgelassen wird, greift die Raststelle der Kontaktfeder formschlüssig an der benachbarten Fensterwandung an, so daß die Kontaktfeder und die Kontaktbrücke gleichzeitig sicher gehalten sind. Die Kontaktsicherheit wird dadurch wesentlich erhöht, daß zu beiden Seiten der Längsschlitze federnde Arme entstehen und die Kontaktfeder an vier Stellen auf die äußeren Enden der vier Arme der Kontaktbrücke drückt.

Eine weitere Lösung der gestellten Aufgabe wird dadurch erreicht, daß jede Kontaktbrücke aus einem federnd elastischen, elektrisch leitenden Material in Form eines Rahmens gebogen ist, so daß eine zweifache stromleitende Verbindung zwischen den Kontaktstücken entsteht und der Rahmen die Kontaktdruckfedern bildet, und daß der Rahmen auf beiden Seiten des Fensters je einen bis zu den Enden zu verlaufenden Längsschlitz aufweist, so daß zu beiden Seiten des jeweiligen Schlitzes federnde Arme entstehen.

Auch bei dieser Gestaltungweise werden die oben erläuterten Vorteile der Erfindung, insbesondere der Vorteil der automatischen Bestückung und des geringen Abriebes aufrechterhalten, und es kommt noch ein wesentlicher Vorteil hinzu, daß infolge der zweifachen stromleitenden Verbindung und des Wegfalls separater Kontaktfedern ein sehr geringer Materialaufwand erreicht wird. Ferner drückt die so vereinigte Kontaktfeder-Brücke an vier Stellen auf je einen Kontakt, wodurch sich ebenfalls die Kontaktsicherheit erhöht.

Eine weitere Lösung der der Erfindung zu Grunde liegenden Aufgabe besteht darin, daß die Kontaktfeder C-förmig gebogen ist und sich ihre Enden an je einem gefalteten Teil der Kontaktbrücke abstützen, daß die Kontaktfeder auf beiden Seiten der Raststelle je einen zu den Enden der Kontaktfeder zu verlaufenden Längsschlitz aufweist, so daß zu beiden Seiten des jeweiligen Schlitzes federnde Arme entstehen, und daß die Kontaktbrücke auf beiden Seiten des Fensters zu den Enden zu verlaufende Längsschlitze aufweist.

Über die oben erläuterten Vorteile hinaus ergibt sich bei dieser Gestaltungsweise der weitere Vorteil einer besonders sicheren Halterung und Führung der Kontaktbrücke sowie wiederum eine große Kontaktsicherheit.

Vorteilhafte Ausgestaltungen der Erfindung ergeben sich aus den auf die jeweiligen Hauptansprüche zurückbezogenen abhängigen Unteransprüchen.

In der Zeichnung sind Ausführungsbeispiele der Erfindung im Schema dargestellt, und zwar zeigen
Figur 1 einen Teilvertikalschnitt durch eine Schaltbrücke mit betriebsfertig eingesetzter Kontaktbrücke und Kontaktfeder,
Figur einen Horizontalschnitt zu Figur 1, teils mit Draufsicht auf die Kontaktfeder und teils auf die Kontaktbrücke,
Figur 3 eine Seitenansicht zu Figur 2,
Figur4 eine anders ausgestaltete Schaltbrücke in der Schnittdarstellung gemäß Schnittlinie IV IV in Figur 5,
Figur 5 einen Schnitt zu Figur 4 gemäß Schnittlinie V-V in Figur 4,
Figur 6 wiederum eine anders ausgestaltete Schaltbrücke und
Figur 7 einen Schnitt hierzu gemäß Schnittlinie VII-VII in Figur 6.

Die Figuren 1 bis 3 zeigen einen Teilausschnitt aus einer Schaltbrücke 1 mit einem querverlaufenden Fenster 2. Die Schaltbrücke kann beliebig viele Fenster übereinander und / oder nebeneinander aufweisen, so daß sich je Fenster die nachfolgend erläuterte Konstruktion entsprechend oft wiederholt. Gemäß Figur 1 sind zu beiden Seiten des Fensters Ausnehmungen 3 und 4 vorgesehen, so daß das eigentliche Fenster in dem Steg 5 vorgesehen ist. Die verbleibenden Ränder der Schaltbrücke, die über den Steg 5 überstehen, können als Verstärkungsrippen ausgebildet sein. An der Oberseite des Steges 5 ist ein Vorsprung 6 angeformt, der zweckmäßigerweise rechteckig ausgebildet ist, wie Figur 2 verdeutlicht. Dieser Vorsprung greift in eine Öffnung 7 einer Kontaktfeder 34 ein und hält diese in jeder Betriebsstellung, und zwar auch verdrehsicher. Wie Figur 1 verdeutlicht, ist die Kontaktfeder 34 als konvex zu der zugehörigen darunter befindlichen Kontaktbrücke 20 gebogene Blattfeder ausgebildet. Die beiderseitigen Enden 9 und 10 der Kontakt- bzw. Blattfeder 8 und die Enden 12 und 13 der Kontaktbrücke 20 sind gemäß Figur 1 etwas nach oben hin, d. h. konkav abgebogen. Dabei liegen die Enden unter Federdruck so aufeinander und wirken derart zusammen, daß die Kontaktbrücke 20 in Längsrichtung von der Kontaktfeder 34 gehalten ist. Wie Figur 2 dazu verdeutlicht, ist die Kontaktbrücke 20 in Querrichtung von den Seitenwänden des Fensters 2 gehalten. Die Kontaktbrücke 20 weist geradlinige Längskanten auf, besteht also im wesentlichen aus einem rechteckigen gut stromleitenden Metallstreifen. Bei dieser Anordnung und Halterung kommt die Kontaktbrücke praktisch nicht in reibende Berührung mit den Seitenwänden des Fensters 2 oder den weiteren Seitenflächen der Schaltbrücke 1, so daß sich kein Abrieb bilden kann.

Die Kontaktbrücke 20 kann massiv ausgebildet sein und trägt auf der Unterseite Kontaktstücke 29,30,31 und 32.

Wie aus Figur 2 und 3 ersichtlich ist, ist die Kontaktfeder 34 mit zwei nach den Enden zu verlaufenden Längsschlitzen 18 versehen, die zweckmäßig innen in eine Abrundung 19 übergehen. Zu beiden Seiten des Schlitzes 18 entstehen so federnde Arme 16 und 17, wie aus Figur 2 erkennbar ist.

Durch diese Ausgestaltung der Kontaktfeder wird die Kontaktsicherheit noch weiterhin erhöht, weil die Kontaktfeder an vier Stellen auf die Kontaktbrücke drückt.

Die Kontaktbrücke 20 kann auch etwas dünner, material- und gewichtssparender ausgebildet sein. Die Kontaktbrücke 20 ist mit zwei nach den Enden zu verlaufenden Längsschlitzen 33 versehen, so daß zu beiden Seiten dieser Längsschlitze insgesamt vier, paarweise parallel zueinander verlaufende Arme 21, 22, 23 und 24 gebildet sind. Jeder dieser Arme trägt ein Kontaktstück 29,30,31 und 32. Dies ist eine Maßnahme, die zu einer weiteren Verbesserung der Kontaktsicherheit führt. Die konkav abgebogenen Enden der Kontaktfeder 34 arbeiten mit den ebenfalls konkav abgebogenen Enden 25, 26, 27 und 28 der vorbeschriebenen Arme 21 bis 24 zusammen.

In den oben erläuterten Ausführungsbeispielen ist die Raststelle der als Blattfeder ausgebildeten Kontaktfeder eine Öffnung 7, in welche der Vorsprung 6 eingreift.

Die Figuren 4 und 5 zeigen ein weiteres bevorzugtes Ausführungsbeispiel einer erfindungsgemäßen Schaltbrücke. Hierbei besteht die Kontaktbrücke aus einem federnd elastischen bzw. selbstfedernden Material, und zwar aus einem elektrisch gut leitenden verhältnismäßig dünnen Metallstreifen. Die Kontaktbrücke ist in Form eines Rahmens 35 gebogen, wie vor allem Figur 4 deutlich macht. Der Rahmen 35 besteht gemäß der Darstellung in Figur 4 aus einem unteren nicht unterbrochenen Teil 36, auf dessen Unterseite die Kontaktstücke 48, 49 bzw. 50, 51 (Figur 5) befestigt sind. Mit abgerundeten Ecken schließen sich an dieses Rahmenteil 36 nach oben führende Rahmenteile 37 und 38 an, die wiederum mit abgerundeten Ecken in die oberen nach innen weisenden Rahmenteile 39 und 40 übergehen. Der Rahmen 35 ist somit im wesentlichen rechteckig ausgebildet, wobei jedoch die Rahmenteile 39 und 40 in Ruhelage gemäß der ausgezogen gezeichneten Stellung nach Figur 4 etwas schräg nach innen ansteigen. Die Kontaktstücke 48 bis 51 sind, wie angedeutet, auf der Außenseite des nicht unterbrochenen Teiles 36 des Rahmens angeordnet, und zwar nach den Enden dieses Teiles zu. Der Rahmen kann aus einem ununterbrochenen Metallstreifen bestehen, beispielsweise durch Abtrennen von einem Rohr und durch anschließendes Verformen hergestellt werden. Aus Fertigungsgründen ist es jedoch zweckmäßig, die Kontaktbrücke aus einem ebenflächigen Metallstreifen auszustanzen und sodann zu einem im wesentlichen rechteckigen Rahmen zu verformen. In diesem Falle ist es zweckmäßig, die Enden 41 und 42 des Metallstreifens im mittleren Bereich des Fensters 2 der Schaltbrücke 1 umzubiegen und die Formgebung so vorzunehmen, daß diese Enden dicht aneinander liegen. Vorteilhafterweise sind die Enden 41 und 42 an den aneinander liegenden Flächen mit einer Silberschicht versehen, so daß ein guter Stromübergang gewährleistet ist. Dadurch, daß die Kontaktbrücke als Rahmen 35 ausgebildet ist, ist eine zweifache stromleitende Verbindung zwischen den Kontaktstücken 48 und 49 einerseits und den Kontaktstücken 50 und 51 andererseits vorhanden. Das selbstfedernde bzw. federnd elastische Material ist so gewählt, daß der Rahmen 35 gleichzeitig die Kontaktdruckfedern bildet.

Bei dem dargestellten Ausführungsbeispiel sind die Enden 41 und 42 der Rahmenteile 39 und 40 nach innen, d. h. in Figur 4 nach unten im wesentlichen um 90° umgebogen. Im Bereich dieser Enden und einem anschließenden Teil der Rahmenteile 39, 40 ist je eine Aussparung 43, z. B. in Rechteckform, vorgesehen. In diese beiden Aussparungen greift ein Vorsprung 6 ein, welcher, wie dargestellt, in das Fenster 2 hineinragt. Bei der automatischen Bestückung der Schaltbrücke 1 mit den rahmenförmigen Kontaktbrücken ist es nur erforderlich, den Rahmen 35 von einer Seite in das Fenster 2 einzuschieben. Wenn dies beispielsweise von der linken Seite nach Figur 4 erfolgt, so wird durch den Vorsprung 6 das Rahmenteil 39 zunächst federnd nach unten gedrückt bis die richtige Stellung erreicht ist und der Vorsprung 6 in die Aussparungen 43 eingreift und die Stellung des Rahmens sichert. Zur besseren Halterung können noch an den Innenkanten der Aussparungen 43 nach unten umgebogene Teile 44 und 45 vorgesehen sein.

Alternativ ist es auch möglich, die vorgeschriebenen Enden der Rahmenteile 39 und 40 nach außen umzubiegen und statt des Vorsprunges 6 eine Aussparung in diesem Teil der Fensterwand vorzusehen, so daß die umgebogenen Enden in diese Aussparung eingreifen und wieder dicht aufeinander liegen.

Um die Kontaktsicherheit zu erhöhen, ist der Rahmen 35, wie in Figur 5 ersichtlich, in den Bereichen beiderseitig des Fensters 2 mit Schlitzen 46 und 47 versehen, und es sind demgemäß die beschriebenen vier Kontaktstücke 48 bis 51 angebracht.

Figur 5 zeigt ferner, daß zu beiden Seiten des Fensters 2 leicht schräg nach außen ansteigende Anlageflächen 52 und 53 an der Schaltbrücke 1 angeformt sind. In Betriebsstellung, die strichpunktiert mit den Bezugszeichen 54 versehen ist, können sich die Rahmenteile 39 und 40 an diesen Anlageflächen 52 und 53 abstützen. Die Rahmenteile 39 und 40 führen zwischen der Ruhestellung und der Betriebsstellung eine gewisse Schwenkbewegung aus, wie ein Vergleich der ausgezogenen gezeichneten Lage mit der Betriebsstellung zeigt. Dabei führen die umgebogenen Enden 41 und 42 eine gewisse Wälzbewegung zueinander aus, so daß an den beschriebenen aneinanderliegenden Flächen ein Selbstreinigungseffekt auftritt und stets ein guter Stromübergang gewährleistet ist.

Bei dem Ausführungsbeispiel nach den Figuren 6 und 7 ist die Kontaktfeder 67 C-förmig gebogen. Die nach innen weisenden Enden 68 und 69 der Kontaktfeder 67 stützen sich an je einem gefalteten Teil 77 und 79 bzw. 78 der Kontaktbrücke 75 ab. Die Kontaktbrücke 75 trägt wieder auf der Unterseite Kontaktstücke 71, 72, 73 und 74. Zur Erhöhung der Kontaktsicherheit weisen sowohl die Kontaktfeder 67 als auch die Kontaktbrücke 75 längsverlaufende Schlitze 70 und 76 auf (Figur 7).

Es sei noch bemerkt, daß besonders die oben erläuterten Ausführungsbeispiele nach den Figuren 4 bis 7 der Deutlichkeit halber sehr stark vergrößert gezeichnet sind, und zwar in einem Maßstab von etwa 10: 1.

## Patentansprüche

1. Schaltbrücke für elektrische Schaltgeräte, insbesondere für Schütze, mit einer Anzahl neben-und/oder übereinander in Fenstern (2) beweglich angeordneter Kontaktbrücken (20), welche an ihren Enden (25 bis 28) Kontaktstücke (29 bis 32) tragen und welche unter Druck je einer Kontaktfeder (34) stehen, wobei jede Kontaktfeder (34) als konvex zu der zugehörigen Kontaktbrücke (20) gebogene Blattfeder ausgebildet ist und die Kontaktfeder (34) im mittleren Bereich eine Raststelle (7) aufweist, welche mit der benachbarten Fensterwandung formschlüssig zusammenwirkt, und wobei die Enden (9, 10) der Kontaktfeder (34) und die Enden (25 bis 28) der Kontaktbrücke (20) derart konkav abgebogen sind und miteinander zusammenwirken, daß die Kontaktbrücke (20) in Längsrichtung von der Kontaktfeder (34) und in Querrichtung von den Seitenwänden des Fensters (2) gehalten ist , dadurch gekennzeichnet, daß die Kontaktfeder (34) auf beiden Seiten der Raststelle (7) je einen zu den Enden (9, 10) zu verlaufenden Längsschlitz (18) aufweist, so daß zu beiden Seiten des jeweiligen Schlitzes (18) federnde Arme (16, 17) entstehen, daß die Kontaktbrücke (20) mit zwei nach den Enden zu verlaufenden Längsschlitzen (33) versehen ist, daß die so gebildeten vier, paarweise parallel zueinander verlaufenden Arme (21 bis 24) je ein Kontaktstück (29 bis 32) tragen, und daß die Kontaktbrücke (20) zwischen den Enden (25 bis 28) geradlinige Längskanten aufweist.

2. Schaltbrücke nach Anspruch 1, dadurch gekennzeichnet, daß die Raststelle (7) als Öffnung ausgebildet ist, in welche ein in das Fenster (2) ragender Vorsprung (6) eingreift.

3. Schaltbrücke für elektrische Schaltgeräte, insbesondere für Schütze, mit einer Anzahl neben-und / oder übereinander in Fenstern (2) beweglich angeordneter Kontaktbrücken (35), welche an den Enden eines nicht unterbrochenen Teils (36) Kontaktstücke (48 bis 51) tragen und welche unter dem Druck je einer Kontaktfeder stehen, dadurch gekennzeichnet, daß jede Kontaktbrücke aus einem federnd elastischen, elektrisch leitenden Material in Form eines Rahmens (35) gebogen ist, so daß eine zweifache stromleitende Verbindung (36; 39 bis 42) zwischen den Kontaktstücken (48 bis 51) entsteht und der Rahmen (35) die Kontaktdruckfedern bildet, und daß der Rahmen (35) auf beiden Seiten des Fensters (2) je einen bis zu den Enden zu verlaufenden Längsschlitz (46, 47) aufweist, so daß zu beiden Seiten des jeweiligen Schlitzes (46, 47) federnde Arme entstehen.

4. Schaltbrücke nach Anspruch 3, dadurch gekennzeichnet, daß der Rahmen (35) aus einem elektrisch gut leitenden Metallstreifen gebildet ist, dessen Enden (41, 42) im mittleren Bereich des Fensters (2) umgebogen sind und dicht aneinanderliegen.

5. Schaltbrücke nach Anspruch 4, dadurch gekennzeichnet, daß die Enden (41,42) an den aneinanderliegenden Flächen mit einer Silberschicht versehen sind.

6. Schaltbrücke nach Anspruch 4 oder 5, dadurch gekennzeichnet, daß die Enden (41,42) nach innen umgebogen sind und je eine Aussparung (43) aufweisen, in welche ein in das Fenster (2) hineinragender Vorsprung (6) eingreift.

7. Schaltbrücke nach Anspruch 4 oder 5, dadurch gekennzeichnet, daß die Enden (41,42) nach außen umgebogen sind und in eine Aussparung der benachbarten Fensterwand eingreifen.

8. Schaltbrücke nach einem der Ansprüche 4 bis 7, dadurch gekennzeichnet, daß der Rahmen (35) im wesentlichen rechteckig ausgebildet ist und die Kontaktstücke (48 bis 51) auf der Außenseite des nicht unterbrochenen Teiles (36) des Rahmens (35) angeordnet sind.

9. Schaltbrücke nach einem der Ansprüche 3 bis 8, dadurch gekennzeichnet, daß zu beiden Seiten des Fensters (2) Anlageflächen (52, 53) für einen Teil (39, 40) des Rahmens (35) in Betriebsstellung (54) vorgesehen sind.

10. Schaltbrücke für elektrische Schaltgeräte, insbesondere für Schütze, mit einer Anzahl neben-und / oder übereinander in Fenstern (2) beweglich angeordneter Kontaktbrücken (75), welche an ihren Enden Kontaktstücke (71 bis 74) tragen und welche unter dem Druck je einer Kontaktfeder (67) stehen, dadurch gekennzeichnet, daß die Kontaktfeder (67) C-förmig gebogen ist und sich ihre Enden (68, 69) an je einem gefalteten Teil (77, 78, 79) der Kontaktbrücke (75) abstützen, daß die Kontaktfeder (67) auf beiden Seiten der Raststelle (63, 64) je einen zu den Enden (68, 69) der Kontaktfeder (67) zu verlaufenden Längsschlitz (70, 76) aufweist, so daß zu beiden Seiten des jeweiligen Schlitzes (70, 76) federnde Arme entstehen, und daß die Kontaktbrücke (75) auf beiden Seiten des Fensters (2) zu den Enden zu verlaufende Längsschlitze (70, 76) aufweist.

## Claims

1. Connecting bridge for electrical switchgear, in particular for contactors, with a number of contact bridges (20) arranged to move in windows (2) one beside the other and/or one above the other, which at their ends (25 to 28) support contact members (29 to 32) and which are each under the pressure of a contact spring (34), each contact spring (34) being constructed as a leaf spring bent in a convex manner with respect to the associated contact bridge (20) and in the central region the contact spring (34) comprising a locking point (7), which cooperates positively with the adjacent window will and the ends (9, 10) of the contact spring (34) and the ends (25 to 28) of the contact bridge (20) being bent in a concave manner and cooperating with each other so that the contact bridge (20) is held in the longitudinal direction by the contact spring (34) and in the transverse direction by the side walls of the window (2), characterised in that on both sides of the locking point (7), the contact spring (34) respectively comprises a longitudinal slot (18) extending towards the ends (9, 10) so that resilient arms (16, 17) are formed on both sides of the respective slot (18), that the contact bridge (20) is provided with two longitudinal slots (33) extending towards the ends and that the four arms (21 to 24) formed in this way and extending in pairs parallel to each other each support a contact member (29 to 32) and that the contact bridge (20) comprises rectilinear longitudinal edges between the ends (25 to 28).

2. Connecting bridge according to Claim 1, characterised in that the locking point (7) is constructed as an opening, in which a projection (6) projecting into the window (2) engages.

3. Connecting bridge for electrical switchgear, in particular for contactors, with a number of contact bridges (35) arranged to move in windows (2) one beside the other and/or one above the other, which at the ends of an uninterrupted part (36) support contact members (48 to 51) and which are each under the pressure of a contact spring, characterised in that each contact bridge is bent from a resiliently elactic, electrically conducting material in the form of a frame (35), so that a double conducting connection (36; 39 to 42) is formed between the contact members (48 to 51) and the frame (35) forms the contact pressure springs, and that on both sides of the window (2) the frame (35) comprises a longitudinal slot (46, 47) extending towards the ends, so that resilient arms are formed on both sides of the respective slot (46, 47).

4. Connecting bridge according to Claim 3, characterised in that the frame (35) is formed from a metal strip which is a good electrical conductor, the ends (41,42) of which are bent over in the central region of the window (2) and bear tightly one against the other.

5. Connecting bridge according to Claim 4, characterised in that the ends (41, 42) are provided on the surfaces lying one against the other with a layer of silver.

6. Connecting bridge according to Claim 4 or 5, characterised in that the ends (41,42) are bent inwards and each comprise a recess (43), into which a projection (6) projecting into the window (2) engages.

7. Connecting bridge according to Claim 4 or 5, characterised in that the ends (41, 42) are bent outwards and engage in a recess in the adjacent window wall.

8. Connecting bridge according to one of Claims 4 to 7, characterised in that the frame (35) is constructed to be substantially rectangular and the contact members (48 to 51) are located on the outer side of the uninterrupted part (36) of the frame (35).

9. Connecting bridge according to one of Claims 3 to 8, characterised in that provided on both sides of the window (2) are contact surfaces (52, 53) for a part (39, 40) of the frame (35) in the operating position (54).

10. Connecting bridge for electrical switchgear, in particular for contractors, with a number of contact bridges (75) arranged to move in windows (2) one beside the other and/or one above the other, which at their ends support contact members (71 to 74) and which are each under the pressure of a contact spring (67), characterised in that the contact spring (67) is bent in the shape of a C and its ends (68, 69) are each supported on a folded part (77, 78, 79) of the contact bridge (75), that on both sides of the locking point (63, 64), the contact spring (67) respectively comprises a longitudinal slot (70, 76) extending towards the ends (68, 69) of the contact spring (67), so that resilient arms are formed on both sides of the respective slot (70, 76) and that on both sides of the window (2) the contact bridge (75) comprises longitudinal slots (70, 76) extending towards the ends.

## Revendications

1. Pont de commutation pour appareils électriques de commutation, en particulier pour des contacteurs, comprenant un certain nombre de ponts de contact (20) disposés de façon mobile les uns à côté et/ou au-dessus des autres dans des fenêtres (2), portant à leurs extrémités (25 à 28) des pièces de contact (29 à 32) et supportant chacun la pression d'un ressort (34) de contact, pont dans lequel chaque ressort (34) est constitué par une lame de ressort, cintrée avec une forme convexe par rapport au pont de contact correspondant (20) ; le ressort (34) de contact présente, dans sa région médiane, un moyen d'encliquetage (7) qui coopère, par conjugaison de formes avec la paroi de fenêtre voisine ; et dans lequel les extrémités (9, 10) du ressort (34) de contact et les extrémités (25 à 28) du pont de contact (20) sont courbées avec une forme concave et coopèrent ensemble de telle façon que le pont de contact (20) est maintenu, dans la direction longitudinale, par le ressort de contact (34) et, dans le sens transversal, par les parois latérales de la fenêtre (2) ; caractérisé en ce que le ressort de contact (34) présente chaque fois, de part et d'autre, du moyen d'encliquetage (7), une fente longitudinale (18) allant jusqu'aux extrémités (9, 10), de sorte que des bras flexibles (16, 17) sont formés de part et d'autre de chaque fente (18), en ce que le pont de contact (20) présente deux fentes longitudinales (33) dirigées vers les extrémités, en ce que chacun des quatre bras (21 à 24) ainsi formés, parallèles entre eux par paires, porte une pièce de contact (29 à 32), et en ce que le pont de contact (20) présente des bords longitudinaux rectilignes entre ses extrémités (25 à 28).

2. Pont de commutation selon la revendication 1, caractérisé en ce que le moyen d'encliquetage est constitué d'une ouverture dans laquelle s'insère une saillie (6) avançant dans la fenêtre (2).

3. Pont de commutation pour appareils électriques de commutation, en particulier pour des contacteurs, comprenant un certain nombre de ponts de contact (35) disposés avec mobilité les uns à côté et/ou au-dessus des autres dans des fenêtres (2), lesquels portent, aux extrémités d'une partie (36) ininterrompue, des pièces de contact (48 à 51) et supportent chacun la pression d'un ressort de contact, caractérisé en ce que chaque pont de contact en matériau élastiquement flexible, et conducteur électrique est courbé en formant un cadre (35), de sorte qu'une jonction double (36 ; 39 à 42) conduisant le courant est établie entre les pièces de contact (48 à 51), que le cadre (35) forme les ressorts de pression de contact, et en ce que le cadre (35) présente chaque fois, de part et d'autre de la fenêtre (2), une fente longitudinale (46 à 47) allant jusqu'aux extrémités, de sorte que des bras flexibles sont formés de part et d'autre de chaque fente (46, 47).

4. Pont de commutation selon la revendication 3, caractérisé en ce que le cadre (35) est formé par une bande de métal bon conducteur électrique, dont les extrémités (41,42) sont recourbées dans la région médiane de la fenêtre (2) et s'appliquent étroitement l'une contre l'autre.

5. Pont de commutation selon la revendication 4, caractérisé en ce que les extrémités (41,42) sont revêtues d'une couche d'argent sur les surfaces appliquées l'une contre l'autre.

6. Pont de commutation selon la revendication 4 ou 5, caractérisé en ce que les extrémités (41, 42) sont recourbées vers l'intérieur et présentent chacune un évidement (43) dans lequel s'insère une saillie (6) entrant dans la fenêtre (2).

7. Pont de commutation selon la revendication 4 ou 5, caractérisé en ce que les extrémités (41, 42) sont recourbées vers l'extérieur et s'insèrent dans un évidement de la paroi voisine de la fenêtre.

8. Pont de commutation selon l'une des revendications 4 à 7, caractérisé en ce que le cadre (35) est sensiblement rectangulaire et que les pièces de contact (48 à 51) sont disposées sur le côté extérieur de la partie ininterrompue (36) du cadre (35).

9. Pont de commutation selon l'une des revendications 3 à 8, caractérisé en ce qu'il est prévu, de part et d'autre de la fenêtre (2), des surfaces d'appui (52, 53) pour une partie (39,40) du cadre (35) en position de service (54).

10. Pont de commutation pour appareils électriques de commutation, en particulier pour des contacteurs, comprenant un certain nombre de ponts de contact (75) disposés dans des fenêtres (2) de façon mobile les uns à côté et/ou au-dessus des autres portant à leurs extrémités des pièces de contact (71 à 74) et supportant chacun la pression d'un ressort de contact (67), caractérisé en ce que le ressort de contact (67) est courbé en forme de C et que ses extrémités s'appuient (68, 69) chacune contre une partie pliée (77, 78, 79) du pont de contact (75) en ce que le ressort de contact (67) comporte, chaque fois, de part et d'autre d'un moyen d'encliquetage (63, 64), une fente longitudinale (70, 76) allant jusqu'aux extrémités (68, 69) du ressort de contact (67), de sorte que des bras flexibles sont formés de part et d'autre de chaque fente (70, 76), et en ce que le pont de contact (75) comporte, de part et d'autre de la fenêtre (2), des fentes longitudinales (70, 76) allant jusqu'aux extrémités.
